# EUROPÄISCHE PATENTANMELDUNG

(11) **EP 1 990 579 A1**
(43) Veröffentlichungstag der Anmeldung: **12.11.2008**
(21) Anmeldenummer: 07009448.7
(22) Anmeldetag: 10.05.2007
(51) Int. Cl.: F23R 3/00, F23M 13/00, F01N 1/02

(54) **Vorrichtung und Verfahren zur Messung von Schallschwingungen bei einer Fluidströmung sowie Gasturbinenanlage mit einer solchen Vorrichtung**

(71) Anmelder: SIEMENS AKTIENGESELLSCHAFT, 80333 München (DE)
(72) Erfinder: Krebs, Werner, Dr., 45481 Mülheim an der Ruhr (DE); Lepers, Joachim, Dr., 83022 Rosenheim (DE)

(57) **Zusammenfassung**

Für ein frühzeitiges Erkennen von störenden Schwingungen in einer Fluidströmung ist eine Vorrichtung (24) vorgesehen, mit deren Hilfe Schallschwingungen in der Fluidströmung gemessen werden. Die Vorrichtung (24) umfasst einen akustischen Filter (32) zum Verstärken von Schallschwingungen einer vorgegebenen Frequenzbandbreite und einen Drucksensor (28) zum Erfassen und Ausgeben der in der Fluidströmung auftretenden Schwingungen. Die Vorrichtung (24) ist besonders geeignet zum Messen von thermoakustischen Schwingungen in einer Gasturbinenanlage (2).

## Beschreibung

Die vorliegende Erfindung betrifft eine Vorrichtung und ein Verfahren zur Messung von Schallschwingungen bei einer Fluidströmung, insbesondere zur Messung von thermoakustischen Schallschwingungen in einer Verbrennungsanlage einer Gasturbine. Die Erfindung betrifft weiterhin eine Gasturbinenanlage mit einer solchen Vorrichtung zur Messung von thermoakustischen Schwingungen.

Eine Gasturbinenanlage ist eine Strömungsmaschine, die in der Regel einen Verdichter, eine Verbrennungsanlage sowie eine Turbine umfasst. Im Verdichter erfolgt ein Verdichten von angesaugter Luft, welcher Luft anschließend ein Brennstoff beigemischt wird. Die Verbrennungsanlage umfasst ihrerseits drei Teile: Eine Luftzuführungspassage, die Brenner und die Brennkammer. Die Luftzuführungspassage ist der Raum stromaufwärts der Brenner, in dem die durch den Verdichter komprimierte Luft strömt, bevor sie die Brenner erreicht hat. Durch die Brenner wird der Brennstoff eingespritzt. Die Brenner münden in die Brennkammer, in der die Verbrennung des Gemisches aus komprimierter Luft und Brennstoff stattfindet. Die Verbrennungsabgase werden anschließend der Gasturbine zugeführt, in der den Verbrennungsabgasen thermische Energie entzogen und in mechanische Arbeit umgewandelt wird. Die mechanische Arbeit wird einerseits zum Antreiben des Verdichters und andererseits zum Antreiben eines Verbrauchers, beispielsweise eines Generators zum Erzeugen von Strom, eingesetzt.

Bei der Verbrennung in der Brennkammer ist darauf zu achten, dass eine stabile Flamme vorliegt. Instabilitäten der Flamme treffen insbesondere aufgrund von resonanten Verbrennungsschwingungen im Verbrennungsabgas auf und können einerseits zu einem erhöhten Schadstoffausstoß führen und andererseits Schwingungen und Vibrationen der Brennkammer verursachen, die ab einer bestimmten Frequenz - weiterhin Stabilitätsgrenze oder Brummgrenze genannt - die Lebensdauer der Brennkammer herabsetzen und die Wartungsintervalle verkürzen. Derartige Verbrennungsschwingungen in der Brennkammer, die aufgrund thermischer oder akustischer Störungen auftreten, werden weiterhin als thermoakustische Schwingungen bezeichnet.

Aus dem Stand der Technik sind Dämpfer zu entnehmen, die aufgrund ihres vorgegebenen Volumens in der Lage sind, bestimmte Schwingungsfrequenzen in der Brennkammer effektiv zu dämpfen. Beispielsweise ist in der Offenlegungsschrift
DE 100 58 688 A1 eine Dämpferanordnung beschrieben, die mehrere Dämpfungselemente zur Reduktion von Brennkammerpulsationen umfasst, welche Dämpfungselemente nach Art von Helmholz-Resonatoren ausgebildet sind. Nachteilig bei solchen Dämpferanordnungen ist, dass sie in der Regel ein sehr großes Gesamtvolumen aufweisen, beispielsweise von etwa 40 Liter.

Der vorliegenden Erfindung liegt die Aufgabe zugrunde, ein frühzeitiges Erkennen von störenden Schallschwingungen bei einer Fluidströmung zu ermöglichen.

Die Aufgabe wird erfindungsgemäß gelöst durch eine Vorrichtung zur Messung von Schallschwingungen bei einer Fluidströmung, insbesondere zur Messung von thermoakustischen Schwingungen in einer Verbrennungsanlage einer Gasturbinenanlage, mit einem akustischen Filter zum Verstärken bzw. Ausfiltern von Schallschwingungen einer vorgegebenen Frequenzbandbreite und einem dem akustischen Filter nachgeschalteten Drucksensor zum Erfassen und Ausgeben der Schallschwingungen.

Die Erfindung basiert auf der Überlegung, dass ein frühzeitiges Erkennen von Störschwingungen möglich ist, indem durch kontinuierliche Druckmessungen oder Druckmessungen in vorgegebenen Zeitintervallen die Druckschwankungen im Strömungssystem überwacht werden. Der akustische Filter ist dafür nach Art eines aktiven Filters ausgebildet, um Schwingungen in einer vorgegebenen Frequenzbandbreite, insbesondere Schwingungen im Bereich einer Stabilitäts- oder Brummgrenze des Systems zu verstärken, damit mittels des Drucksensors ein besonders klares Messsignal erfasst wird. Es werden hierbei Frequenzen einer größeren Bandbreite gemessen, als die für die der akustische Filter kalibriert ist. Der akustische Filter ist dabei bevorzugt derart ausgebildet, dass er für ein breiteres Frequenzbereich durchlässig ist, jedoch die Schwingungen in der vorgegebenen Frequenzbandbreite deutlich verstärkt sind. Der akustische Filter ist also dafür vorgesehen, eine kleinere Frequenzbandbreite, die die Brummgrenze angibt und somit für die Stabilität des Strömungssystems wesentlich ist, auszufiltern. Beim Annähren an die Brummgrenze wird hierdurch ein besonders klares Messsignal mit einem hohen Signal-Rausch-Verhältnis ermittelt.

Die Vorrichtung kann nach einer entsprechenden Kalibrierung bei unterschiedlichen Strömungssystemen eingesetzt werden. Insbesondere ist die Vorrichtung zur Messung von thermoakustischen Schwingungen in einer Verbrennungsanlage in einer Gasturbine geeignet. Dank dem gezielten Herausfiltern der Schallschwingungen mit einer Frequenz, welche die Brummgrenze angibt, erfolgt bei der Auswertung des Messsignals ein frühes Erkennen von Flammeninstabilitäten, so dass rechtzeitig Maßnahmen zur Stabilisierung des Verbrennungsprozesses eingeleitet werden können und bevorzugt auch werden.

Bevorzugt ist der akustische Filter ein Resonator, insbesondere ein Helmholz-Resonator. Resonatoren bieten viele Möglichkeiten bei ihrer Konstruktion und spielen heutzutage eine wichtige Rolle sowohl in der Akustik als auch in der Hochfrequenztechnik, wo sie als Filter auch für sehr hohe Frequenzen eingesetzt werden können.

Weiterhin bevorzugt ist der Resonator zum Verstärken unterschiedlicher Frequenzbandbreiten einstellbar. Hierdurch ist die Frequenzbandbreite, die durch den Resonator verstärkt wird, auf einfache Weise an das thermoakustische Verhalten des Strömungssystems anpassbar. Zum Herausfiltern des Messsignals in einer großen Frequenzbandbreite ist hierbei kein Austausch von Resonatoren erforderlich. Gleichzeitig entfällt durch die Verstellbarkeit des Resonators die Notwendigkeit, für unterschiedliche Resonanzfrequenzen unterschiedlich konfigurierte akustische Filter herzustellen und bereit zu halten.

Vorzugsweise ist wenigstens ein Teil einer Wandung des Resonators zur Einstellung eines Resonatorvolumens ortsveränderlich. Hierdurch liegt eine konstruktiv besonders einfache Realisierung des verstellbaren Resonators vor, durch die das Resonatorvolumen und somit die Resonatorfrequenz beeinflusst werden kann. Außerdem ist eine genaue Justage und insbesondere eine kontinuierliche Anpassung des Resonatorvolumens an die Betriebsanforderungen möglich.

Gemäß einer bevorzugten Ausführungsform ist der ortsveränderliche Teil der Wandung als Kolben ausgeführt. Der Kolben kann auf einfache Weise in Längsrichtung verschoben werden, um das Volumen des Resonators genau einzustellen.

Gemäß einer alternativen Ausführungsform ist der ortsveränderliche Teil der Wandung nach Art eines längsverschieblichen Halses des Resonators ausgeführt. Der Hals des Resonators kann ebenfalls ohne einen großen technischen Aufwand in das Resonatorvolumen hinein oder heraus verschoben werden, wodurch sich das Resonatorvolumen ändert.

Nach einer bevorzugten Variante ist an einer Wandung des Resonators wenigstens eine Öffnung zur Zuführung von Kühlmittel in den Resonator vorgesehen. Die Zuführung von Kühlmittel ermöglicht einen dauerhaft störungsfreien Betrieb des Resonators bei seinem Einsatz bei sehr hohen Temperaturen, wie z.B. in der Brennkammer einer Gasturbinenanlage.

Gemäß einer bevorzugten Ausgestaltung ist der Resonator ausschließlich zum Verstärken einer vorgegebenen, gemessenen Frequenzbandbreite vorgesehen und weist ein Volumen von weniger als 5 Liter auf. Da die Funktion des Resonators lediglich auf seinen Einsatz als akustischen Filter eingeschränkt ist, kann der Resonator deutlich kleiner dimensioniert werden als die aus dem Stand der Technik bekannten Resonatoren, die zum Dämpfen der thermoakustischen Schwingungen verwendet werden. Zum Ausfiltern einer vorgegebenen Frequenzbandbreite reicht in der Regel ein einziger Resonator aus, dessen Volumen 5 Liter nicht übersteigt. Möglich ist auch, mehrere kleine Resonatoren einzusetzen, deren Gesamtvolumen ebenfalls in der Größenordnung von 5 Liter ist. Somit wäre eine sehr Platz sparende und kostengünstige Realisierung der Vorrichtung gegeben.

Gemäß einer alternativen Ausführungsvariante ist der Resonator als Dämpfer der Schallschwingungen einsetzbar. Eine Erweiterung der Funktion des akustischen Filters, bei der er außerdem als Dämpfer eingesetzt wird, erfordert eine entsprechende Vergrößerung des Volumens des Resonators. Zur Erfüllung dieser erweiterten Funktion kann ein Resonator herangezogen werden, der sowohl ein festes als auch ein veränderliches Volumen aufweisen kann, welches jedoch stets mit der Brummgrenze des Strömungssystems abgestimmt ist. Somit ist der Resonator in der Lage, die Störschwingungen nicht nur zu dämpfen, wie bisher bekannt, sondern sie auch bei den Messungen mittels des Drucksensors herauszufiltern.

Vorteilhafterweise sind mehrere akustische Filter vorgesehen, die zum Verstärken von Schallschwingungen unterschiedlicher Frequenzbandbreiten eingestellt sind. Besonders vorteilhaft ist der Einsatz einer solchen Konfiguration in Kombination mit akustischen Filtern, deren Volumen unveränderbar ist, so dass jeder Filter zum Ausfiltern lediglich einer vorgegebenen Frequenzbandbreite ausgebildet ist. Durch die Verwendung von mehreren akustischen Filtern, die Schallschwingungen unterschiedlicher Frequenzbandbreiten ausfiltern können, kann ein besonders breiter Frequenzbereich abgedeckt werden. Eine Gruppierung von mehreren akustischen Filtern in einem Array ist auch möglich, wenn die auszufilternden Frequenzbandbreiten einiger oder aller akustischer Filter einstellbar sind.

Weiterhin von Vorteil ist, dass eine Steuereinheit zum Auswerten des Messsignals des Drucksensors sowie eine von der Steuereinheit angesteuerten Stelleinrichtung zum Beeinflussen mindestens eines Strömungsparameters der Fluidströmung, insbesondere einer Luft- und/oder Brennstoffzufuhr, in Abhängigkeit von dem Messsignal vorgesehen sind. Wie bereits erläutert, wird durch Messungen der Druckschwankung im Strömungssystem eine Annäherung an die Brummgrenze festgestellt. Als entsprechende Reaktion auf eine solche Annäherung wird die Stelleinrichtung derart angesteuert, dass eine Änderung der Gasturbinenleistung bewirkt wird. Beispielsweise wird ein absoluter Wert der Luftzufuhr und/oder der Brennstoffzufuhr und/oder des Verhältnisses von Luftzufuhr zur Brennstoffzufuhr derart eingestellt, dass ein Überschreiten der Brummgrenze verhindert wird.

Die Aufgabe wird weiterhin erfindungsgemäß gelöst durch eine Gasturbinenanlage mit wenigstens einer Verbrennungsanlage, umfassend eine solche Vorrichtung zur Messung thermoakustischer Schwingungen in der Verbrennungsanlage. Hierbei kann die Vorrichtung in unterschiedlichen Bereichen der Verbrennungsanlage angeordnet sein. Gemäß einer bevorzugten Variante ist die Vorrichtung in einer Luftzuführungspassage der Verbrennungsanlage angeordnet. Gemäß einer weiteren alternativen Variante ist die Vorrichtung an einer Wand einer Brennkammer der Verbrennungsanlage angeordnet. Gemäß einer dritten alternativen Variante ist die Vorrichtung an einem Brenner oder im Bereich eines Brenners der Verbrennungsanlage angeordnet.

Die Aufgabe wird weiterhin erfindungsgemäß gelöst durch ein Verfahren zur Messung von Schallschwingungen bei einer Fluidströmung, insbesondere zur Messung von thermoakustischen Schwingungen in einer Verbrennungsanlage einer Gasturbinenanlage, bei dem die Schallschwingungen mittels eines akustischen Filters, der zur Verstärkung des Messsignals innerhalb einer vorgegebenen Frequenzbandbreite vorgesehen ist, und eines Drucksensors erfasst und ausgegeben werden. Die im Hinblick auf die Vorrichtung aufgeführten Vorteile und bevorzugten Ausführungsformen lassen sich sinngemäß auf das Verfahren übertragen.

In Abhängigkeit vom Messsignal wird eine Annäherung an die Stabilitätsgrenze des Strömungssystems detektiert und es werden frühzeitig Maßnahmen ergriffen, um die Stabilität des Strömungssystems beizubehalten. Als entsprechende Maßnahmen wird vorzugsweise ein Strömungsparameter der Fluidströmung, insbesondere eine Luft- und/oder Brennstoffzufuhr der Gasturbinenanlage - wenn es sich beim Strömungssystem um eine Gasturbinenanlage handelt - in Abhängigkeit vom Messsignal eingestellt.

Ein Ausführungsbeispiel der Erfindung wird anhand einer Zeichnung näher erläutert. Hierin zeigen:
- FIG 1: schematisch eine Gasturbinenanlage mit einer Verbrennungsanlage, und
- FIG 2: einen Schnitt durch eine Vorrichtung zur Messung von thermoakustischen Schwingungen in der Verbrennungsanlage der Gasturbinenanlage gemäß FIG 1.

In den Figuren sind gleich wirkende Teile mit den gleichen Bezugszeichen versehen.

In FIG 1 ist eine Gasturbinenanlage 2 in einer teilweise geschnittenen Seitenansicht dargestellt. Diese umfasst einen Verdichter 4, eine Gasturbine 6 und eine Verbrennungsanlage 8. Im Verdichter 4 und in der Gasturbine 6 sind Verdichterlaufschaufeln 10 bzw. Turbinenlaufschaufeln 12 auf einer gemeinsamen Welle 14 angeordnet, die auch Turbinenläufer genannt wird und um eine zentrale Achse 16 drehbar gelagert ist.

Die Verbrennungsanlage 8 umfasst einen Luftkanal 18 und eine Anzahl von Brennern 20, die in eine Brennkammer 22 münden, welche wiederum in die Gasturbine 6 mündet. Die Brennkammer 22 ist im vorliegenden Ausführungsbeispiel als Ringbrennkammer ausgebildet, d.h. sie erstreckt sich ringförmig um den Turbinenläufer 14 herum.

Im Betrieb der Gasturbinenanlage 2 wird über den Verdichter 4 Umgebungsluft L eingesaugt, auf einen höheren Druck verdichtet und in die Verbrennungsanlage 8 als so genannte Verdichterluft ausgegeben. In der Verbrennungsanlage 8 tritt die Verdichterluft in den Brenner 20 ein und wird mit einem dem Brenner 20 zugeführten Brennstoff vermischt und in der Brennkammer 22 verbrannt. Die Größe der zugeführten Brennstoffmassenströme lässt sich hierbei über ein oder mehrere, nicht näher gezeigte Einstellventile beeinflussen.

Die bei der Verbrennung entstehenden Verbrennungsabgase bilden ein Arbeitsmedium A, welches der Turbine 6 zugeleitet wird und dort unter Entspannung und Abkühlung Impuls auf die Laufschaufeln 12 überträgt und so den Turbinenläufer 14 in Rotation versetzt. Der rotierende Turbinenläufer 14 treibt einerseits den Verdichter 4 an und ist andererseits mit einem Verbraucher (nicht dargestellt) gekoppelt, beispielsweise mit einem elektrischen Generator zum Erzeugen von Strom.

Um Instabilitäten der Flamme in der Brennkammer 22 zu vermeiden, ist die Gasturbinenanlage 2 mit einer Vorrichtung 24 zur Messung von thermoakustischen Schwingungen versehen, die in diesem Ausführungsbeispiel an einer Wand 26 der Verbrennungskammer 22 angeordnet ist.

Der genaue Aufbau der Vorrichtung 24 ist in FIG 2 gezeigt. Die Vorrichtung 24 umfasst einen Drucksensor 28, der an einer Wandung 30 eines akustischen Filters 32 angeordnet ist. Der akustische Filter 32 ist in diesem Ausführungsbeispiel ein Helmholz-Resonator, in dessen Innerem ein Volumen V begrenzt ist. Der Resonator 32 weist einen Hals 34 auf, der durch die Wand 26 durchgeführt ist. In der Wandung 30 des Resonators 32 ist außerdem eine Öffnung 36 vorgesehen, durch die Kühlmittel, insbesondere Kühlluft, in den Resonator 32 hineingeleitet wird.

Mittels des Drucksensors 28 werden die in der Verbrennungsanlage 8 im Betrieb der Gasturbinenanlage 2 auftretenden Schwingungen insbesondere kontinuierlich erfasst und einer Steuereinheit 38 ausgegeben. Der Resonator 32 ist derart ausgebildet, dass er Schwingungen in einer vorgegebenen Frequenzbandbreite verstärkt, so dass diese Schwingungen bei der Auswertung des Messsignals herausgefiltert sind. Dies erfolgt durch ein Abstimmen des Volumens V des Resonators 32 mit einem Frequenzbereich, der eine Stabilitätsgrenze oder Brummgrenze bei der Verbrennung in der Gasturbinenanlage 2 darstellt. Beim Feststellen einer Annäherung der Schwingungsfrequenz an die Brummgrenze steuert die Steuereinheit 38 eine hier nicht gezeigte Stelleinrichtung derart an, dass ein Strömungsparameter der Gasturbinenanlage 2, z.B. eine Luft- und/oder Brennstoffzufuhr, geändert wird, um ein Überschreiten der Brummgrenze zu vermeiden. Die Stelleinrichtung kann beispielsweise die in Bezug auf den zugeführten Brennstoff bereits angeführten Einstellventile umfassen.

Der Resonator 32 ist gemäß dem vorliegenden Ausführungsbeispiel ausschließlich zum Herausfiltern der vorgegebenen Frequenzbandbreite vorgesehen und weist ein Volumen von etwa 4 Liter auf. Die Funktion des Resonators 32 kann außerdem erweitert werden, indem der Resonator 32 als ein Dämpfer der thermoakustischen Schwingungen in der Verbrennungsanlage 8 dient, was allerdings eine Vergrößerung des Volumens V des Resonators 32 voraussetzt.

Gemäß der in FIG 2 gezeigten Ausführung des Resonators 32 ist die Wandung 30 nach Art eines Kolbens ausgebildet und in Richtung des Pfeiles 40 längsverschieblich. Hierdurch wird das Volumen V des Resonators 32 verändert, wobei die Bandbreite der vom Resonator ausgefilterten Frequenzen sich ebenfalls verändert. Somit kann das Volumen V auf besonders einfache Weise an die betriebsbedingten thermoakustischen Störungen angepasst werden, um ihre frühzeitige Erfassung zu ermöglichen. Eine Veränderung des Volumens V ist außerdem möglich, indem optional auch der Resonatorhals 34 ebenfalls in Richtung des Pfeiles 40 verschoben wird.

In dem vorliegenden Ausführungsbeispiel ist lediglich ein akustischer Filter 32 mit einem zugeordneten Drucksensor 28 vorgesehen. In einer alternativen, nicht gezeigten Ausgestaltung sind mehrere Vorrichtungen 24 nach Art eines Arrays angeordnet, deren akustische Filter 32 dafür ausgebildet sind, Schallschwingungen unterschiedlicher Frequenzbandbreiten auszufiltern.

In FIG 2 ist der akustische Filter 32 an der Wand 26 der Brennkammer 22 angeordnet. Alternativ oder ergänzend ist die Vorrichtung 24 in der Luftzuführungspassage 18 und/oder an einem Brenner 20 angeordnet.

## Patentansprüche

1. Vorrichtung (24) zur Messung von Schallschwingungen bei einer Fluidströmung, insbesondere zur Messung von thermoakustischen Schwingungen in einer Verbrennungsanlage (8) einer Gasturbinenanlage (2), mit einem akustischen Filter (32) zum Verstärken von Schallschwingungen einer vorgegebenen Frequenzbandbreite und einem dem akustischen Filter (32) nachgeschalteten Drucksensor (28) zum Erfassen der Schallschwingungen.

2. Vorrichtung (24) nach Anspruch 1,
wobei der akustische Filter (32) ein Resonator, insbesondere ein Helmholz-Resonator ist.

3. Vorrichtung (24) nach Anspruch 1 oder 2,
wobei der Resonator (32) zum Verstärken von Schwingungen unterschiedlicher Frequenzbandbreiten einstellbar ist.

4. Vorrichtung (24) nach Anspruch 2 und 3,
wobei wenigstens ein Teil einer Wandung des Resonators (32) zur Einstellung eines Resonatorvolumens (V) ortsveränderlich ist.

5. Vorrichtung (24) nach Anspruch 4,
wobei der ortsveränderliche Teil der Wandung als Kolben (30) ausgeführt ist.

6. Vorrichtung (24) nach Anspruch 4,
wobei der ortsveränderliche Teil der Wandung nach Art eines längsverschieblichen Halses (34) des Resonators (32) ausgeführt ist.

7. Vorrichtung (24) nach einem der Ansprüche 2 bis 6,
wobei an einer Wandung des Resonators (32) wenigstens eine Öffnung (36) zur Zuführung von Kühlmittel in den Resonator (32) vorgesehen ist.

8. Vorrichtung (24) nach einem der Ansprüche 2 bis 7,
wobei der Resonator (32) ausschließlich zum Ausfiltern von Schwingungen einer vorgegebenen Frequenzbandbreite vorgesehen ist und ein Volumen (V) von weniger als 5 1 aufweist.

9. Vorrichtung (24) nach einem der Ansprüche 2 bis 7,
wobei der Resonator (32) als ein Dämpfer für die Schallschwingungen ausgebildet ist.

10. Vorrichtung (24) nach einem der vorhergehenden Ansprüche,
wobei mehrere akustische Filter (32) vorgesehen sind, die zum Verstärken von Schallschwingungen unterschiedlicher Frequenzbandbreiten eingestellt ist.

11. Vorrichtung (24) nach einem der vorhergehenden Ansprüche,
wobei eine Steuereinheit (38) zum Auswerten eines Messsignals des Drucksensors (28) sowie eine von der Steuereinheit (38) angesteuerte Stelleinrichtung zum Beeinflussen mindestens eines Strömungsparameters der Fluidströmung, insbesondere einer Luft- und/oder Brennstoffzufuhr, in Abhängigkeit von dem Messsignal vorgesehen sind.

12. Gasturbinenanlage (2) mit wenigstens einer Verbrennungsanlage (8), umfassend eine Vorrichtung (24) nach einem der vorhergehenden Ansprüche zur Messung von thermoakustischen Schwingungen in der Verbrennungsanlage (8).

13. Gasturbinenanlage (2) nach Anspruch 12,
wobei die Vorrichtung (24) in einer Luftzuführungspassage (18) der Verbrennungsanlage (8) angeordnet ist.

14. Gasturbinenanlage (2) nach Anspruch 12,
wobei die Vorrichtung (24) an einer Wand (26) einer Brennkammer (22) der Verbrennungsanlage (8) angeordnet ist.

15. Gasturbinenanlage nach Anspruch 12,
wobei die Vorrichtung (24) an einem Brenner (20) der Verbrennungsanlage (20) angeordnet ist.

16. Verfahren zur Messung von Schallschwingungen bei einer Fluidströmung, insbesondere zur Messung von thermoakustischen Schwingungen in einer Verbrennungsanlage (8) einer Gasturbinenanlage (2), bei dem Schallschwingungen einer vorgegebenen Frequenzbandbreite mittels eines akustischen Filters (32) verstärkt und mit Hilfe eines Drucksensors (28) erfasst werden.

17. Verfahren nach Anspruch 16,
bei dem ein Strömungsparameter der Fluidströmung, insbesondere eine Luft- und/oder Brennstoffzufuhr der Gasturbinenanlage (2), in Abhängigkeit von einem Messsignal des Drucksensors (28) eingestellt wird.
